# EUROPÄISCHE PATENTSCHRIFT

(11) **EP 1 931 227 B1**
(45) Veröffentlichungstag und Bekanntmachung des Hinweises auf die Patenterteilung: **14.11.2012**
(21) Anmeldenummer: 07725229.4
(22) Anmeldetag: 15.05.2007
(51) Int. Cl.: A43B 9/00, A43B 13/12, A43B 13/14, A43B 13/22

(54) **SCHUHWERK MIT MODULARER SOHLENKONSTRUKTION**
FOOTWEAR WITH MODULAR SOLE CONSTRUCTION
CHAUSSURE À CONSTRUCTION MODULAIRE DE LA SEMELLE

(30) Priorität: 15.05.2006 DE 202006007725 U
(43) Veröffentlichungstag der Anmeldung: 18.06.2008
(73) Patentinhaber: LORENZ Shoe Group AG, 4775 Taufkirchen/Pram (AT)
(72) Erfinder: CHOLEWA, Uwe, 4775 Taufkirchen/Pram (AT)
(74) Vertreter: Laufhütte, Dieter
(86) Internationale Anmeldenummer: PCT/EP2007/004312
(87) Internationale Veröffentlichungsnummer: WO 2007/131773

(56) Entgegenhaltungen:
- EP-A2- 0 048 965
- WO-A-2007/048561
- WO-A2-2004/105546
- DE-A1-102005 023 520

## Beschreibung

Die vorliegend Erfindung betrifft ein Schuhwerk mit modularer Sohlenkonstruktion gemäß dem Oberbegriff des Patentanspruchs 1.

Beim Barfußlaufen auf weichem Boden wie Sand oder Erde paßt sich der Untergrund der naturgegebenen Fußplastik an. Beim Abrollvorgang drücken sich Ferse und Mittelfußbereich in den Boden ein. Das Längs- und Quergewölbe wird natürlich gestützt und die Muskulatur in diesen Bereichen wird trainiert und gestärkt.

In unserer modernen urbanen Umwelt läuft der Mensch aber leider nicht barfuß auf weichem Boden, sondern steht und geht üblicherweise in Schuhen mit harten Brandsohle auf harten nicht nachgebenden Böden. Ein natürliches Abrollen ist nicht mehr gegeben.

Aufgrund der fehlenden Stütze und Anregung der Muskulatur in den Gewölbebereichen kommt es nach Jahren zu einem schleichenden Erschlaffungsprozeß. Es entsteht der Senk-, Platt- und/oder Spreizfuß.

Zudem führt das Tragen von falschem Schuhwerk mit viel zu hohen Absätzen oftmals zu schmerzhaften Problemen an der Achillessehne. Auch die altersbedingte oder durch Überbelastung entstandene Arthrose im Sprunggelenk, bei der es sich um einen Knorpelverschleiß handelt, macht ein schmerzfreies Abrollen des Fußes unmöglich.

Um all diesen Schäden vorzubeugen oder Beschwerden durch schon vorhandene Schäden zu lindern, versuchen Schuhhersteller und Orthopäden entweder mit Fußbettungen oder aber auch mit einem speziellen Schuhwerk mit Abrollhilfe dem entgegenzuwirken.

Die industriell hergestellten Fußbetten besitzen üblicherweise eine dem gesunden Fuß nachempfundene anatomische Ausformung, die das Längs- und Quergewölbe stützt, oder weisen an den Hauptbelastungspunkten an der Ferse und im Vorfußbereich dämpfende Polsterrungen auf. Möglich ist auch eine speziell auf die Bedürfnisse des Trägers zugerichtetes Fußbett durch einen Orthopädieschuhmacher. Solche Fußbetten sind unterseitig flach und werden in einen dafür vorgesehenen Schuh eingelegt . Einen natürlichen Abrollvorgang ermöglicht diese Lösung jedoch nicht.

Die zuvor erwähnten Abrollhilfen versuchen hier Abhilfe zu geben. Dabei legt der Orthopädieschuhmacher unterseitig auf der Laufsohle im Mittelfußbereich Material auf. Die Übergänge werden ausgeglichen, und es entsteht eine Art Schaukeleffekt der das Abrollen beim Gehen unterstützt und erleichtert. Diese Konstruktionen ermöglichen zwar auch eine zusätzliche Verwendung eines Fußbettes. Dieses liegt aber auch unterseitig plan im Schuh und kann lediglich der Schaukelbewegung beim Gehen folgen. Selbst wenn das Fußbett sehr weich ist, wird hier ein natürliches Abrollverhalten, das dem Barfußgehen vergleichbar ist, nicht realisiert.

So ist aus der WO 0115560 A1 ein Schuhwerk bekannt, das eine außen angebrachte Mittelfußrolle aufweist und konstruktionsbedingt ein herausnehmbares

Fußbett aufnehmen könnte. Aufgrund der starren Brandsohlenkonstruktion würde sich die Abrollhilfe trotzdem nur aus der Beschaffenheit der Laufsohle ergeben.

Die Merkmale des Oberbegriffs des Anspruchs 1 sind aus WO 2004/105546 A bekannt.

Aufgabe der vorliegenden Erfindung ist es daher einen Schuh oder eine sonstige Fußbekleidung mit herausnehmbaren Fußbett derart zu verbessern, dass der Fuß beim Abrollvorgang die Möglichkeit hat, sich wie beim Barfußgehen auf weichem Boden im Fersen- und Vorfußbereich so einzudrücken, daß das Längs- und Quergewölbe natürlich gestützt wird. Dadurch sollen Fehlstellungen des Fußes wie Senk-, Platt- und/oder Spreizfuß vermieden werden.

Beschwerden durch schon vorhandene Fehlstellungen, aber auch Beschwerden an den Sprunggelenken oder an der Achillessehne, die ein schmerzfreies Abrollen verhindern, sollen gelindert werden.

Diese Aufgabe löst ein Schuhwerk mit modularer Sohlenkonstruktion mit den Merkmalen des Anspruchs 1.

Die Lösung zeichnet sich dadurch aus, dass das Fußbett unterseitig nicht plan ist sondern im Rück- und Vorfußbereich Ausformungen aufweist, die einer jeweiligen Aussparung auf der Laufsohlen Oberseite genau angepaßt ist, so dass sich zwei genau zueinander passende Module ergeben. Das Fußbett läßt sich zwecks Entlüftung, spezieller Bearbeitung oder Erneuerung herausnehmen. Der Oberschaft wird nicht über eine Brandsohle befestigt, sondern ist durch Verkleben und Vernähen mit der Laufsohlenkonstruktion direkt verbunden.

Die spezielle Formgebung und Härteeinstellung der Laufsohle und des Fußbettes ermöglichen einen Effekt wie beim Barfußlaufen auf weichem Boden.

Bevorzugte Ausgestaltungen der Erfindung ergeben sich aus den sich an den Hauptanspruch anschließenden Unteransprüchen.

Weitere Merkmale, Einzelheiten und Vorteile der Erfindung ergeben sich aus dem in der Zeichnung dargestellten Ausführungsbeispiel. Es zeigen:
- Figur 1:: ein Schuhwerk mit modularer Sohlenkonstruktion in perspektivischer Explosionsdarstellung gemäß einer Ausführungsform der vorliegenden Erfindung,
- Figur 2:: einen Längsschnitt einer Laufsohle mit eingelegtem Fußbett für ein Schuhwerk mit modularer Sohlenkonstruktion,
- Figur 3:: einen Querschnitt einer Laufsohle mit eingelegtem Fußbett für ein Schuhwerk mit modularer Sohlenkonstruktion in einem Ausschnitt des Vorderfußbereiches,
- Figur 4:: einen Querschnitt einer Laufsohle mit eingelegtem Fußbett für ein Schuhwerk mit modularer Sohlenkonstruktion in einem Ausschnitt des Mittelfußbereiches,
- Figur 5:: einen Querschnitt einer Laufsohle mit eingelegtem Fußbett für ein Schuhwerk mit modularer Sohlenkonstruktion in einem Abschnitt des Rückfußbereiches,
- Figur 6:: eine Momentaufnahme beim Abrollvorgang mit einem Schuhwerk mit modularer Sohlenkonstruktion,
- Figur 7:: eine andere Momentaufnahme beim Abrollvorgang mit einem Schuhwerk mit modularer Sohlenkonstruktion und
- Figur 8:: eine dritte Momentaufnahme beim Abrollvorgang mit einem Schuhwerk mit modularer Sohlenkonstruktion.

Ein erfindungsgemäßes Schuhwerk mit modularer Sohlenkoristruktion, im folgenden Schuhwerk genannt, besteht wie in Figur 1 dargestellt aus einem Oberschaft 1, einem Fußbett 2 und einer Laufsohle 3.

Das Fußbett 2 weist, wie in Figur 2 im Längsschnitt gezeigt, auf der Unterseite hinter einem Rand von etwa 6 - 8 mm Ausformungen, auf die im Vorfußbereich A und Rückfußbereich C stärker ausgeprägt sind als im Mittelfußbereich B, wo sich beim menschlichen Fuß das Längsgewölbe befindet.

In der Laufsohle 3 befindet sich eine den Ausformungen des Fußbettes 2 angepaßte Aussparung, in der sich das Fußbett 2 als austauschbares Modul millimetergenau einfügt.

Die Laufsohle 3 und das Fußbett 2 bestehen aus einem PUR Schaum oder aus einem anderen in verschiedenen Härtegraden einzustellenden dämpfenden Material.

Vor der Aussparung weist die Laufsohle 3 ringsherum ein Aufsitzkante von etwa 6 - 8 mm Breite auf. Auf dieser Kante sitzt sowohl der Oberschaft als auch der Rand des Fußbettes 2 auf.

Der Oberschaft 1 liegt vorzugsweise mindestens 8 mm tief eingetaucht innen an der Laufsohle 3 an, und wird mit dieser durch Vernähen und Verkleben direkt und dauerhaft verbunden. Das Fußbett 2 schließt an dem Oberschaft 1 ringsherum bündig ab.

In Figur 3, 4 und 5 ist im Querschnitt zu sehen wie sich das Fußbett 2 in die Aussparung der Laufsohle 3 im Vorfußbereich A , im Mittelfußbereich B und im Rückfußbereich C einfügt. Die Höhe des Fußbettes 2 beträgt am Scheitelpunkt der Ausformung gemessen im Vorfußbereich A vorzugsweise mindestens 12 mm, im Mittelfußbereich B vorzugsweise mindestens 10 mm und im Rückfußbereich C vorzugsweise mindestens 20 mm.

Grundsätzlich ist die anatomische Ausformung des Fußbettes 2 auf der Oberseite nach den Bedürfnissen des Trägers frei zu gestallten. Die Materialstärke der Laufsohle 3, innerhalb der Aussparung - in der Mitte gemessen - beträgt im Vorfußbereich A vorzugsweise mindestens 6 mm und im Rückfußbereich C vorzugsweise mindestens 8 mm.

Im Mittelfußbereich B beträgt die Laufsohlenmaterialstärke vorzugsweise mindestens 18 mm und ist, wie in Figur 2 im Längsschnitt zusehen, im oberen Verlauf dem Längsgewölbe eines gesunden Fußes nachempfunden.

Die Laufsohle 3 und das Fußbett 2 sind in verschiedenen Härtegraden eingestellt. Die Härte des Fußbettes 2 kann nach dem Gewicht und den Bedürfnissen des Trägers eingestellt werden, wobei es immer weicher ist als die Laufsohle 3.

In Figur 6 wird dargestellt wie sich die Ferse beim Gehen oder Laufen mit dem Schuhwerk in der ersten Phase des Abrollvorgangs in das weiche Fußbett 2 im Rückfußbereich C eindrückt.

In der zweiten Phase ( Figur 7 ) rollt der Fuß über den in der Laufsohle 3 stark ausgeprägten und Längsgewölbe stützenden Mittelfußbereich B ab, und tritt in der dritten Phase ( Figur 8 ) in den weichen Vorfußbereich A des Fußbettes 2.

Dabei wirkt die Laufsohle 3 beim gesamten Abrollvorgang im Vorfußbereich A und Rückfußbereich C dämpfend und im Mittelfußbereich B stützend.

## Patentansprüche

1. Schuhwerk mit modularer Sohlenkonstruktion, dessen Oberschaft mit einer Laufsohle verbunden ist, wobei die Sohlenkonstruktion aus einem herausnehmbaren Fußbett (2) und einer Laufsohle (3) besteht, wobei das Fußbett (2) auf der Unterseite Ausformungen aufweist, die im Vorfußbereich (A) und Rückfußbereich (C) stärker ausgeprägt sind als im Mittelfußbereich (B), und wobei in der Laufsohle (3) Aussparungen eingearbeitet sind, die an die Ausformungen des Fußbettes (2) im eingelegten Zustand genau angepasst sind,
**dadurch gekennzeichnet,**
**dass** das Fußbett und die Laufsohle aus einem in verschiedenen Härtegraden einstellbaren Material bestehen und dass das Fußbett auf der Unterseite vor den Ausformungen ringsherum einen plan gearbeiteten Rand aufweist, der einer Kante gleicher Breite entspricht, die in der Laufsohle (3) vor der Aussparung vorgesehen ist.

2. Schuhwerk nach Anspruch 1, **dadurch gekennzeichnet, dass** das Fußbett (2) weicher ist als die Laufsohle (3).

3. Schuhwerk nach Anspruch 1 oder 2, **dadurch gekennzeichnet, dass** das einstellbare Material aus PUR-Schaum besteht.

4. Schuhwerk nach einem der vorhergehenden Ansprüche, **dadurch gekennzeichnet, dass** der Oberschaft (1) durch Verkleben und/oder Vernähen direkt mit der Laufsohle (3) dauerhaft verbunden ist.

5. Schuhwerk nach einem der vorhergehenden Ansprüche, **dadurch gekennzeichnet, dass** die vor der Aussparung ringsherum auf der Laufsohle (3) vorgesehene Kante eine Breite von etwa 6 mm bis 8 mm aufweist.

6. Schuhwerk nach einem der vorhergehenden Ansprüche, **dadurch gekennzeichnet, dass** der Rand auf der Unterseite des Fußbettes (2) vor den Ausformungen ringsherum etwa 6 mm bis 8 mm aufweist.

7. Schuhwerk nach einem der vorhergehenden Ansprüche, **dadurch gekennzeichnet, dass** die Höhe des Fußbettes (2) gemessen am Scheitelpunkt der Ausformung im Vorfußbereich (A) mindestens 12 mm, im Mittelfußbereich (B) mindestens 10 mm und im Rückfußbereich (C) mindestens 2 mm beträgt.

8. Schuhwerk nach einem der vorhergehenden Ansprüche, **dadurch gekennzeichnet, dass** die Materialstärke der Laufsohle (3) innerhalb der Aussparung in der Mitte gemessen im Vorfußbereich (A) mindestens 6 mm, im Mittelfußbereich (B) mindestens 16 mm und im Rückfußbereich (C) mindestens 8 mm beträgt.

## Claims

1. Footwear having a modular sole design whose upper is connected to a an outsole, wherein the sole design comprises a removable footbed (2) and an outsole (3), wherein the footbed (2) has mouldings on the lower side which are more pronounced in the forefoot region (A) and hindfoot region (C) than in the midfoot region (B), and wherein cut-outs are worked into the insole (3) which are exactly matched to the mouldings of the footbed (2) in the inserted state,
**characterised in that**
the footbed (2) and the insole (3) are made from a material which can be set at different degrees of hardness; and **in that** the footbed has a plane-worked margin all around at the lower side before the cut-outs, said margin corresponding to an edge of equal width which is provided in front of the cut-out in the insole (3).

2. Footwear in accordance with claim 1, **characterised in that** the footbed (2) is softer than the insole (3).

3. Footwear in accordance with claim 1 or claim 2, **characterised in that** the settable material comprises PUR foam.

4. Footwear in accordance with one of the preceding claims, **characterised in that** the upper (1) is directly and permanently connected to the insole (3) by adhesive bonding and/or sewing.

5. Footwear in accordance with one of the preceding claims, **characterised in that** the edge provided all around on the insole (3) in front of the cut-out has a width of approximately 6 to 8 mm.

6. Footwear in accordance with one of the preceding claims, **characterised in that** the margin on the lower side of the footbed (2) is approximately 6 to 8 mm all around in front of the cut-outs.

7. Footwear in accordance with one of the preceding claims, **characterised in that** the height of the footbed (2) measured at the apex of the moulding amounts to at least 12 mm in the forefoot region (A), to at least 10 mm in the midfoot region (B) and to at least 2 mm in the hindfoot region (C).

8. Footwear in accordance with one of the preceding claims, **characterised in that** the material thickness of the insole (3) measured at the centre within the cut-out amounts to at least 6 mm in the forefoot region (A), to at least 16 mm in the midfoot region (B) and to at least 8 mm in the hindfoot region (C).

## Revendications

1. Chaussure à construction modulaire de la semelle, dont la tige supérieure est reliée avec une semelle d'usure, la construction de la semelle étant composée d'une assise amovible du pied (2) et d'une semelle d'usure (3), l'assise du pied (2) présentant sur la face inférieure des modelages, qui sont plus marqués dans la zone de la partie antérieure du pied (A) et dans la zone de la partie arrière du pied (C) que dans la zone du métatarse (B), et des évidements étant incorporés dans la semaine d'usure (3), qui sont adaptés exactement aux modelages de l'assise du pied (2) à l'état posé,
**caractérisée en ce que**
L'assise du pied et la semelle d'usure sont constitués d'un matériau ajustable en différents degrés de dureté et **en ce que** l'assise du pied présente devant les modelages sur le pourtour de la partie inférieure une bordure façonnée de manière plane, qui correspond à une arête de même largeur, qui est prévue dans la semelle d'usure (3) devant l'évidement.

2. Chaussure selon la revendication 1, **caractérisée en ce que** l'assise du pied (2) est plus molle que la semaine d'usure (3).

3. Chaussure selon les revendications 1 ou 2, **caractérisée en ce que** le matériau ajustable est constitué de mousse de PUR.

4. Chaussure selon une quelconque des revendications précédentes, **caractérisée en ce que** la tige supérieure (1) est reliée de manière permanente par collage et/ou par couture directement à la semelle d'usure (3).

5. Chaussure selon une quelconque des revendications précédentes, **caractérisée en ce que** l'arrête prévue sur le pourtour de la semelle d'usure (3) devant l'évidement présente une largeur d'environ 6 mm à 8 mm.

6. Chaussure selon une quelconque des revendications précédentes, **caractérisée en ce que** la bordure sur la face inférieure de l'assise du pied (2) présente environ 6 à 8 mm devant les modelages sur le pourtour.

7. Chaussure selon une quelconque des revendications précédentes, **caractérisée en ce que** la hauteur de l'assise du pied (2), mesurée au sommet du modelage, s'élève à au moins 12 mm dans la zone de la partie antérieure du pied (A), à au moins 10 mm dans la zone du métatarse (B), et à au moins 2 mm dans la zone de la partie arrière du pied (C).

8. Chaussure selon une quelconque des revendications précédentes, **caractérisée en ce que** l'épaisseur du matériau de la semelle d'usure (3), mesurée à l'intérieur de l'évidement au milieu, s'élève à au moins 6 mm dans la zone de la partie antérieure du pied (A), à au moins 16 mm dans la zone du métatarse (B), et à au moins 8 mm dans la zone de la partie arrière du pied (C).
